# EUROPÄISCHE PATENTSCHRIFT

(11) **EP 4 570 730 B1**
(45) Veröffentlichungstag und Bekanntmachung des Hinweises auf die Patenterteilung: **15.04.2026**
(21) Anmeldenummer: 23215577.0
(22) Anmeldetag: 11.12.2023
(51) Int. Cl.: B66B 13/14

(54) **BAUGRUPPE MIT EINER VORRICHTUNG ZUR WARTUNGSPLANUNG FÜR EINEN AUFZUG**
ASSEMBLY WITH MAINTENANCE PLANNING DEVICE FOR ELEVATOR
ASSEMBLAGE AVEC DISPOSITIF DE PLANIFICATION DE MAINTENANCE POUR ASCENSEUR

(43) Veröffentlichungstag der Anmeldung: 18.06.2025
(73) Patentinhaber: Cedes AG, 7302 Landquart (CH)
(72) Erfinder: Guidotti, Michele, 6512 Giubiasco (CH); Hardegger, Martin, 7320 Sargans (CH); Saikins, Klims, 7000 Chur (CH)
(74) Vertreter: RavensPAT Patentanwälte Partnerschaft mbB

(56) Entgegenhaltungen:
- EP-A1- 4 159 658
- US-A1- 2014 182 978
- US-A1- 2019 382 239
- US-B2- 6 854 565

## Beschreibung

Die Erfindung betrifft eine Baugruppe mit einer Vorrichtung zur Wartungsplanung mit einem Personenaufzug mit einer Aufzugskabine mit einer Kabinentüre.

US 6 854 565 B2 offenbart den Obergriff des Anspruchs 1.

Es ist Aufgabe der Erfindung, eine Baugruppe zur Wartungsplanung für einen Aufzug bereit zu stellen.

Diese Aufgabe wird durch eine Baugruppe nach Anspruch 1 gelöst. Vorteilhafte Ausgestaltungen sind in den weiteren abhängigen Ansprüchen angegeben.

Die erfindungsgemäße Baugruppe umfassteine Vorrichtung zur Wartungsplanung für einen Personenaufzug mit einer Aufzugskabine mit einer Kabinentüre mit einem Beschleunigungsmesser zur Detektion der Vibration der Kabinentüre, mit einer Sammlungseinrichtung, welche dazu ausgelegt ist aus der Detektion ein Vibrationsprofil zu erstellen, mit einer Übertragungseinrichtung zur Übermittlung des Vibrationsprofils an einen Server, und mit einem Server zur Analyse des Vibrationsprofils, wobei die Sammlungseinrichtung mit der Aufzugskabine räumlich verbindbar, insbesondere verbunden ist und dazu ausgelegt ist, die Abweichung des Vibrationsprofils von einem Referenzprofil zu bestimmen und in Abhängigkeit der Abweichung von mindestens einem Schwellenwert oder mindestens einem Wertebereich die Übertragungseinrichtung zu veranlassen, die Abweichung und/oder das Vibrationsprofil an den Server zu übermitteln, und wobei der Server vom Personenaufzug räumlich getrennt ist und dazu ausgelegt ist, die Abweichung und/oder das Vibrationsprofil mit mindestens einem Schwellenwert oder mindestens einem Wertebereich zu vergleichen und in Abhängigkeit von dem Vergleich ein Signal auszugeben, welches angibt, ob keine Aktion, oder ob eine Aktion im Rahmen der nächsten regulären Wartung oder ob eine Aktion vor der nächsten regulären Wartung erfolgen soll.

Die Baugruppe kann den Vorteil ausbilden, dass die Verfügbarkeit des Aufzugs erhöht wird. Die Vorrichtung kann den Vorteil ausbilden, dass die Intervalle der regulären Wartung verringert werden können. Die Vorrichtung kann den Vorteil ausbilden, dass die Sicherheit der Personen im Aufzug erhöht wird. Die Vorrichtung kann den Vorteil ausbilden, dass an der Aufzugskabine weniger Rechenleistung als im Server zum Betrieb der Vorrichtung implementiert werden muss.

Die Sammeleinrichtung kann einen Speicher aufweisen, um die Messdaten und das Vibrationsprofil zu speichern. Die Sammeleinrichtung kann einen Mikroprozessor aufweisen, um das Vibrationsprofil aus den Messdaten zu erstellen.

Die Messdaten können Schwingungsamplituden oder Frequenzen sein. Das Vibrationsprofil kann Schwingungsamplituden oder Frequenzen in Abhängigkeit von der Zeit oder einem Fahrweg darstellen.

Der mindestens eine Schwellenwert kann ein oder zwei oder drei oder mehrere Zahlenwerte sein. Der mindestens eine Schwellenwert kann ein Referenz-profil sein welches sich insbesondere im Wesentlichen über die gleiche Zeitdauer oder Länge des Vibrationsprofils erstreckt.

Ein Wertebereich kann durch einen unteren und einen oberen Schwellenwert definiert sein.

Das Signal kann ein Eintrag in eine Datenbank sein. Das Signal kann eine Information an einen stationäres oder mobiles Wiedergabegerät sein. Das Signal kann drahtlos und/oder über ein Internetprotokoll versandt sein.

Erfindungsgemäß ist die Übertragungseinrichtung mit der Aufzugskabine räumlich verbunden. Vorzugsweise weist die Übertragungseinrichtung mit der Sammeleinrichtung ein gemeinsames Gehäuse aus, welches mit der Aufzugskabine räumlich verbunden ist.

Erfindungsgemäß ist die Übertragungseinrichtung dazu ausgelegt, die Abweichung und/oder das Vibrationsprofil drahtlos und/oder über ein Internetprotokoll an den Server zu übermitteln.

Dies kann den Vorteil ausbilden, dass die eine entfernte Service-Firma informiert werden kann. Dies kann den Vorteil ausbilden, dass ein Servicetechniker über das Internet auf seinem Mobilgerät informiert werden kann.

Vorzugsweise führt der Server den Vergleich des Vibrationsprofils mit dem mindestens einen Schwellenwert oder dem mindestens einen Wertebereich dadurch aus, dass die Amplitude der Vibration einen Schwellenwert überschreitet.

Vorzugsweise führt der Server den Vergleich des Vibrationsprofils mit dem mindestens einen Schwellenwert oder mindesten einen Wertebereich dadurch aus, dass die Amplitude der Vibration periodisch einen Schwellenwert überschreitet.

Vorzugsweise führt der Server den Vergleich des Vibrationsprofils mit dem mindestens einen Schwellenwert oder mindesten einen Wertebereich dadurch aus, dass eine bestimmte Frequenz, insbesondere die Eigenfrequenz der Türe detektiert wird.

Vorzugsweise führt der Server den Vergleich des Vibrationsprofils mit dem mindestens einen Schwellenwert oder mindesten einen Wertebereich dadurch aus, dass eine Frequenzanalyse und/oder eine Wavelet-Analyse durchgeführt wird.

Vorzugsweise führt der Server den Vergleich des Vibrationsprofils mit dem mindestens einen Schwellenwert oder mindesten einen Wertebereich dadurch aus, dass eine Frequenzanalyse mit einer Mustererkennung durchgeführt wird.

Weitere Merkmale der Erfindung sind in den Zeichnungen angegeben.

Die jeweils genannten Vorteile können sich auch für Merkmalskombinationen realisieren in deren Zusammenhang sie nicht genannt sind.

Überblick über die Zeichnungen:
Ausführungsbeispiele der Erfindung sind in den Zeichnungen dargestellt und werden im Folgenden näher erläutert. Gleiche Bezugszeichen in den einzelnen Figuren bezeichnen dabei einander entsprechende Elemente. Es zeigen:
Fig. 1 Flussdiagramm der Vorrichtung

### Detaillierte Beschreibung der Zeichnungen:

Fig. 1 zeigt ein Flussdiagramm der Vorrichtung 10. Der Ablauf startet beim Beschleunigungsmesser 11. Dieser ist mit der Aufzugskabine räumlich verbunden, das heisst, an dieser montiert.

Der Beschleunigungsmesser 11 misst die Vibration der Kabinentüre beim Öffungsuns Schliessvorgang und gibt die Messung an die Sammeleinrichtung 12 weiter.

Die Sammeleinrichtung 12 ist an der Aufzugskabine montiert und bildet in einem ersten Schritt 12a aus den Messwerten ein Vibrationsprofil, und bestimmt in einem zweiten Schritt 12b die Abweichung des Vibrationsprofils von einem Referenzprofil 12c und veranlasst dann die Übertragungseinrichtung 13 in Abhängigkeit der Abweichung von mindestens einem Schwellenwert, die Abweichung und/oder das Vibrationsprofil an den Server 14 zu übermitteln. Die Sammeleinrichtung 12 und die Übertragungseinrichtung 13 ist mit der Aufzugskabine räumlich verbunden, das heisst, an dieser montiert.

Der Server 14 ist nicht mit der Aufzugskabine oder dem Aufzug räumlich verbunden. Er kann in einer anderen Stadt als der Aufzug lokalisiert sein. Der Server 14 vergleicht das Vibrationsprofil mit mindestens einem Schwellenwert oder mindestens einem Wertebereich und gibt dann in Abhängigkeit von dem Vergleich 14a1, 14a2, 14a3 ein Signal 15 aus, welches angibt, ob keine Aktion 15a1, oder ob eine Aktion im Rahmen der nächsten regulären Wartung 15a2 oder ob eine Aktion vor der nächsten regulären Wartung 15a3 erfolgen soll.

### Bezugszeichenliste:

- 10: Flussdiagramm der Vorrichtung

- 11: Beschleunigungsmesser
- 12: Sammeleinrichtung

- 12a: Bildung des Vibrationsprofils
- 12b: Abweichungsvergleich
- 12c: Referenzsignatur
- 12d: Schwellenwert

- 13: Übermittlungseinrichtung

- 14: Server
- 14a: Vergleich ob keine Aktion
- 14b: Vergleich ob Aktion bei regulärer Wartung
- 14c: Vergleich ob Aktion vor regulärer Wartung

- 15: Signal
- 15a1: Signal für keine Aktion nötig
- 15a2: Signal für Aktion bei regulärer Wartung
- 15a3: Signal für Aktion vor regulärer Wartung

## Patentansprüche

1. Baugruppe
- mit einer Vorrichtung zur Wartungsplanung für einen Personenaufzug mit einer Aufzugskabine mit einer Kabinentüre und
- mit einem Personenaufzug mit einer Aufzugskabine mit einer Kabinentüre
- mit einem Beschleunigungsmesser (11) zur Detektion der Vibration der Kabinentüre,
- mit einer Sammlungseinrichtung (12), welche dazu ausgelegt ist
- aus der Detektion ein Vibrationsprofil zu erstellen,
- mit einer Übertragungseinrichtung (13) zur Übermittlung des Vibrationsprofils an einen Server (14) und
- mit einem Server (14) zur Analyse des Vibrationsprofils, **dadurch gekennzeichnet, dass**
- die Sammlungseinrichtung (12)
- mit der Aufzugskabine räumlich verbindbar, insbesondere verbunden ist und
- dazu ausgelegt ist, die Abweichung des Vibrationsprofils von einem Referenzprofil zu bestimmen und
- in Abhängigkeit der Abweichung von mindestens einem Schwellenwert die Übertragungseinrichtung (13) zu veranlassen, die Abweichung und/oder das Vibrationsprofil an den Server (14) zu übermitteln,
- und dass der Server (14)
- vom Personenaufzug räumlich getrennt vorgesehen, insbesondere räumlich getrennt ist und
- dazu ausgelegt ist, die Abweichung und/oder das Vibrationsprofil mit mindestens einem Schwellenwert oder mindestens einem Wertebereich zu vergleichen und
- in Abhängigkeit von dem Vergleich ein Signal auszugeben, welches angibt,
- ob keine Aktion, oder
- ob eine Aktion im Rahmen der nächsten regulären Wartung oder
- ob eine Aktion vor der nächsten regulären Wartung erfolgen soll, wobei
- die Übertragungseinrichtung (13)
- mit der Aufzugskabine räumlich verbunden ist und dass
- die Übertragungseinrichtung (13) dazu ausgelegt ist,
- die Abweichung und/oder das Vibrationsprofil drahtlos und/oder
- über ein Internetprotokoll an den Server (14) zu übermitteln.

2. Baugruppe nach einem vorhergehenden Anspruch **dadurch gekennzeichnet, dass**
- die Übertragungseinrichtung (13)
- mit der Sammeleinrichtung (12) ein gemeinsames Gehäuse ausweist, welches mit der Aufzugskabine räumlich verbunden ist.

3. Baugruppe nach einem vorhergehenden Anspruch
**dadurch gekennzeichnet, dass**
- der Server (14) den Vergleich des Vibrationsprofils mit dem mindestens einen Schwellenwert oder mindesten einen Wertebereich dadurch ausführt, dass
- die Amplitude der Vibration einen Schwellenwert überschreitet.

4. Baugruppe nach einem vorhergehenden Anspruch
**dadurch gekennzeichnet, dass**
- der Server (14) den Vergleich des Vibrationsprofils mit dem mindestens einen Schwellenwert oder mindesten einen Wertebereich dadurch ausführt, dass
- die Amplitude der Vibration periodisch einen Schwellenwert überschreitet.

5. Baugruppe nach einem vorhergehenden Anspruch
**dadurch gekennzeichnet, dass**
- der Server (14) den Vergleich des Vibrationsprofils mit dem mindestens einen Schwellenwert oder mindesten einen Wertebereich dadurch ausführt, dass
- eine bestimmte Frequenz, insbesondere die Eigenfrequenz der Türe detektiert wird.

6. Baugruppe nach einem vorhergehenden Anspruch
**dadurch gekennzeichnet, dass**
- der Server (14) den Vergleich des Vibrationsprofils mit dem mindestens einen Schwellenwert oder mindesten einen Wertebereich dadurch ausführt, dass
- eine Frequenzanalyse und/oder eine Wavelet-Analyse durchgeführt wird.

7. Baugruppe nach einem vorhergehenden Anspruch
**dadurch gekennzeichnet, dass**
- der Server (14) den Vergleich des Vibrationsprofils mit dem mindestens einen Schwellenwert oder mindesten einen Wertebereich dadurch ausführt, dass
- eine Frequenzanalyse mit einer Mustererkennung durchgeführt wird.

## Claims

1. Assembly
- having a maintenance planning apparatus for a passenger lift having a lift cabin with a cabin door and
- having a passenger lift having a lift cabin with a cabin door
- having an accelerometer (11) for detecting the vibration of the cabin door,
- having a collection device (12) which is designed
- to create a vibration profile from the detection,
- having a transmission device (13) for transmitting the vibration profile to a server (14), and
- having a server (14) for analysing the vibration profile,
**characterized in that**
- the collection device (12)
- can be spatially connected, in particular is connected, to the lift cabin and
- is designed to determine the deviation of the vibration profile from a reference profile and
- to cause the transmission device (13) to transmit the deviation and/or the vibration profile to the server (14), depending on the deviation from at least one threshold value,
- and **in that** the server (14)
- is provided so as to be spatially separate, in particular is spatially separate, from the passenger lift and
- is designed to compare the deviation and/or the vibration profile with at least one threshold value or at least one range of values, and
- depending on the comparison, to output a signal indicating
- whether no action, or
- whether an action within the scope of the next regular maintenance, or
- whether an action before the next regular maintenance should be carried out, wherein
- the transmission device (13)
- is spatially connected to the lift cabin, and **in that**
- the transmission device (13) is designed to transmit
- the deviation and/or the vibration profile wirelessly and/or
- via an Internet protocol to the server (14).

2. Assembly according to a preceding claim,
**characterized in that**
- the transmission device (13)
- has a common housing with the collection device (12), which housing is spatially connected to the lift cabin.

3. Assembly according to a preceding claim,
**characterized in that**
- the server (14)compares the vibration profile with the at least one threshold value or at least one range of values by virtue of that fact that
- the amplitude of the vibration exceeds a threshold value.

4. Assembly according to a preceding claim,
**characterized in that**
- the server (14)compares the vibration profile with the at least one threshold value or at least one range of values by virtue of that fact that
- the amplitude of the vibration periodically exceeds a threshold value.

5. Assembly according to a preceding claim,
**characterized in that**
- the server (14)compares the vibration profile with the at least one threshold value or at least one range of values by virtue of that fact that
- a certain frequency, in particular the natural frequency, of the door is detected.

6. Assembly according to a preceding claim,
**characterized in that**
- the server (14)compares the vibration profile with the at least one threshold value or at least one range of values by virtue of that fact that
- a frequency analysis and/or a wavelet analysis is carried out.

7. Assembly according to a preceding claim,
**characterized in that**
- the server (14)compares the vibration profile with the at least one threshold value or at least one range of values by virtue of that fact that
- a frequency analysis with pattern recognition is carried out.

## Revendications

1. Module
- avec un dispositif pour la planification de la maintenance d'un ascenseur pour passagers avec une cabine d'ascenseur avec une porte de cabine et
- avec un ascenseur pour passagers avec une cabine d'ascenseur avec une porte de cabine
- avec un accéléromètre (11) destiné à détecter les vibrations de la porte de cabine,
- avec un système de collecte (12), qui est conçu pour
- créer un profil vibratoire à partir de la détection,
- avec un système de transmission (13) destiné à transmettre le profil vibratoire à un serveur (14) et
- avec un serveur (14) destiné à analyser le profil vibratoire,
**caractérisé en ce que**
- le système de collecte (12)
- peut être relié spatialement, en particulier est relié, à la cabine d'ascenseur
- est conçu pour déterminer l'écart du profil vibratoire par rapport à un profil de référence et
- pour amener, en fonction de l'écart par rapport à au moins une valeur de seuil, le système de transmission (13) à transmettre l'écart et/ou le profil vibratoire au serveur (14),
- et que le serveur (14)
- est prévu de manière séparée spatialement, en particulier est séparé spatialement, de l'ascenseur pour passagers et
- est conçu pour comparer l'écart et/ou le profil vibratoire à au moins une valeur de seuil ou au moins à une plage de valeurs et
- pour émettre, en fonction de la comparaison, un signal qui indique
- si aucune action ne doit être effectuée, ou
- si une action doit être effectuée dans le cadre de la prochaine maintenance régulière ou
- si une action doit être effectuée avant la prochaine maintenance régulière,
- le système de transmission (13)
- étant relié spatialement à la cabine d'ascenseur, et que
- le système de transmission (13) est conçu pour
- transmettre l'écart et/ou le profil vibratoire sans fil et/ou
- par un protocole Internet au serveur (14).

2. Module selon la revendication précédente,
**caractérisé en ce que**
- le système de transmission (13)
- comporte avec le système de collecte (12) un boîtier commun, lequel est relié spatialement à la cabine d'ascenseur.

3. Module selon la revendication précédente,
**caractérisé en ce que**
- le serveur (14) exécute la comparaison du profil vibratoire à l'au moins une valeur de seuil ou à l'au moins une plage de valeurs **en ce que**
- l'amplitude de la vibration dépasse une valeur de seuil.

4. Module selon la revendication précédente,
**caractérisé en ce que**
- le serveur (14) exécute la comparaison du profil vibratoire à l'au moins une valeur de seuil ou à l'au moins une plage de valeurs **en ce que**
- l'amplitude de la vibration dépasse périodiquement une valeur de seuil.

5. Module selon la revendication précédente,
**caractérisé en ce que**
- le serveur (14) exécute la comparaison du profil vibratoire à l'au moins une valeur de seuil ou à l'au moins une plage de valeurs **en ce que**
- une fréquence déterminée, en particulier la fréquence propre de la porte, est détectée.

6. Module selon la revendication précédente,
**caractérisé en ce que**
- le serveur (14) exécute la comparaison du profil vibratoire à l'au moins une valeur de seuil ou à l'au moins une plage de valeurs **en ce que**
- une analyse de fréquence et/ou une analyse par ondelettes sont effectuées.

7. Module selon la revendication précédente,
**caractérisé en ce que**
- le serveur (14) exécute la comparaison du profil vibratoire à l'au moins une valeur de seuil ou à l'au moins une plage de valeurs **en ce que**
- une analyse de fréquence est effectuée avec reconnaissance de formes.
